# EUROPÄISCHE PATENTSCHRIFT

(11) **EP 1 096 529 B1**
(45) Veröffentlichungstag und Bekanntmachung des Hinweises auf die Patenterteilung: **27.04.2005**
(21) Anmeldenummer: 00117609.8
(22) Anmeldetag: 16.08.2000
(51) Int. Cl.: H01H 71/24, H01H 71/46

(54) **Elektrisches Schutzschaltgerät**
Protective electrical circuit-breaker
Disjoncteur de protection électrique

(30) Priorität: 29.10.1999 DE 19952186
(43) Veröffentlichungstag der Anmeldung: 02.05.2001
(73) Patentinhaber: Moeller GmbH, 53115 Bonn (DE)
(72) Erfinder: Faust, Manfred, 53757 St. Ausgustin (DE); Dauer, Klaus, 56075 Koblenz (DE); Winzen, Lothar, 56572 Unkel (DE); Baujen, Günter, 53844 Troisdorf (DE); Baumeister, Rudolf, 53773 Hennef (DE); Blechacz, Volker, 53332 Bornheim (DE); Willerscheidt, Peter, 53424 Remagen (DE)

(56) Entgegenhaltungen:
- EP-A- 0 213 979
- EP-A- 0 333 650
- EP-A- 0 621 618
- WO-A-97/38432
- CH-A- 403 030
- DE-A- 4 208 716
- DE-B- 1 096 469

## Beschreibung

Die Erfindung betrifft ein elektrisches Schutzschaltgerät, insbesondere Motorschutzschalter, nach dem Oberbegriff des Anspruches 1.

Aus der DE 42 08 716 C2 oder aus der EP 0 333 650 A sind bereits derartige Schaltgeräte bekannt. Diese Schutzschaltgeräte weisen ebenfalls ein Isolierstoffgehäuse mit einer Schaltvorrichtung und einer Auslöseeinheit mit einem kurzschlußempfindlichen elektromagnetischen Schnellauslöser auf.

Bekannte Schutzschaltgeräte weisen eine Auslösebrücke auf, die direkt von einem Schnellauslöserstößel betätigbar ist.
In Abhängigkeit von der Gerätegröße bzw. Strombereich ergibt sich ein anderer Magnethub für den Schnellauslöser.
Eine Benutzung von Hilfsbausteinen bzw. Zubehör, sogenannte AGM-Bausteine (Ausgelöstmelder), die eine Schnittstelle zu der Auslösebrücke aufweisen, ist aufgrund dieses unterschiedlichen Magnethubes nicht ohne weiters auch für größere Baugrößen möglich.

Der Erfindung liegt die Aufgabe zugrunde, ein gattungsgemäßes Schaltgerät zu schaffen, welches in seinem Aufbau derart verbessert ist, daß eine universelle Verwendung von Hilfsbausteinen, die eine Schnittstelle zur Auslösebrücke aufweisen, möglich ist.

Ausgehend von einem Schutzschaltgerät der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch die Erfindung ist es möglich, Hilfsbausteine von kleineren Gerätereihen zu verwenden. Dies senkt die Entwicklungs-, Produktions- und Lagerkosten.

Weitere Einzelheiten und Vorteile der Erfindung ergeben sich aus den Unteransprüchen und dem folgenden, anhand von Figuren erläuterten Ausführungsbeispiel. Es zeigen
- Figur 1:: ein Schutzschaltgerät gemäß der Erfindung in Perspektivansicht;
- Figur 2:: die Auslöseeinheit des erfindungsgemäßen Schutzschaltgerätes in Explosionsdarstellung;
- Figur 3a:: einen auswechselbaren Aufnahmekörper mit Magnetanker und Federelement in Explosionsdarstellung;
- Figur 3b:: eine Schnittdarstellung des Aufnahmekörpers entlang der Linie A-A in Fig. 3a;
- Figur 3c:: eine Schnittdarstellung des Aufnahmekörpers entlang der Linie B-B in Fig. 3a;
- Figur 4:: eine vormontierte Auslöseeinheit mit separatem vormontierten Aufnahmekörper; und
- Figur 5:: ein Schaltgerätegehäuseteil mit eingebauter Auslöseeinheit und separatem vormontierten Aufnahmekörper.
- Figur 6:: eine Darstellung des Magnetankers von einer Seite;
- Figur 7:: eine Darstellung des Magnetankers von einer anderen Seite;
- Figur 8:: eine Schnittdarstellung des Magnetankers;
- Figur 9:: eine andere Schnittdarstellung des Magnetankers;
- Figur 10:: eine Schnittdarstellung des Schnellauslösers;
- Figur 11:: eine vergrößerte Schnittdarstellung des Auslösebereichs Schnellauslösers.

Die Fig. 1 zeigt ein elektrisches Schutzschaltgerät 1, insbesondere Motorschutzschalter, mit einem Drehantrieb und einen Drehkopf 11 zum Ein- und Ausschalten und Anzeigen der Auslösung bei Überlast oder Kurzschluß und mit einem Gehäuse 12, das in drei Gehäuseteile 13, 14, 15 unterteilt ist. Der mittlere Gehäuseteil 14 weist Kabeleinführungsöffnungen 16 mit Kabelklemmen 17 auf.

Die Fig. 2 zeigt die Auslöseeinheit des erfindungsgemäßen Schutzschaltgerätes in einer Explosionsdarstellung. Dabei umfaßt die Auslöseeinheit einen Teileträger 5, an dem ein Anschlußstück 6 befestigbar ist. Der Teileträger 5 besteht mit Vorteil aus einem Thermoplastkunststoff.

Das Anschlußstück 6 besteht aus Kupfer und ist L-förmig, wobei der untere nach außen gerichtete Schenkel 18 als Kontaktabgriff für die Kabelklemme 17 vorgesehen ist.
Der Teileträger 5 weist einen Fixierungszapfen 23 auf, der in eine entsprechende Vertiefung am unteren Schenkel 18 des Anschlußstückes 6 ragt.

Der obere Schenkel 21 ist mit einer Verbindungszone 19 zum Anschluß eines Überstrom- beziehungsweise Bimetallauslösers 9 versehen. Dabei ist ein Heizleiter 22, insbesondere mittels einer Plasma- oder Schutzgasschweißverbindung, über die Verbindungszone 19 mit dem Anschlußstück 6 verbunden. Hierfür ist der Heizleiter 22 in bekannter Weise spiralförmig um ein Bimetall 8 gelegt und an seinem anderen freien Ende, vorzugsweise ebenfalls mittels einer Plasma- oder Schutzgasschweißverbindung, mit dem Bimetall 8 verbunden.
Durch die Schutzgasschweißverbindung zwischen dem Kupfer und der Bimetall 8, die sich nur sehr schwer schweißen läßt, wird eine sichere Verbindung hergestellt, wodurch Qualitätsprobleme in dieser Hinsicht beseitigt werden.
Mit der Schutzgas- bzw. Plasmaschweißung wird das Heizelement 22 an der passiven Seite des Bimetalls 8 angeschweißt. Die passive Seite des Bimetalls 8 ist zum Schweißen gut geeignet, weil nur die aktive Seite aus einer Legierung besteht, die sich relativ schwer bzw. nicht schweißen läßt.

Das untere Ende des Bimetalls 8 ist mit einem Jochblech 28 an einer nach außen gebogenen Zunge 33 senkrecht verbunden.
Das Jochblech 28 besteht aus einem im wesentlichen U-förmigen Bereich mit zwei parallelen Seitenschenkeln 29, 31 und einem diese verbindenden Querschenkel 30 die den Schnellauslöser 10 halten, einem an dem zweiten Schenkel 31 rechtwinkelig einstückig verbunden Befestigungsabschnitt 32 und einer Zunge 33.

An dem Befestigungsabschnitt 32 ist eine Fixierlasche angeordnet, die in eine längliche, mit Fixiernoppen versehene, Rastöffnung des Teileträgers 5 eingreift. Hierdurch wird das Jochblech 28 in dem Teileträger 5 befestigt.

Zu dem Befestigungsabschnitt 32 des Jochbleches 28 ist ein, im wesentlichen L-förmig ausgebildetes Kontaktelement 7 mit einem seiner Schenkelteile parallel verlaufend angeordnet.

Die Auslösespule 38 des Schnellauslösers 10 ist ihrem einen Spulenende mit dem Kontaktelement 7 und mit ihrem anderen Spulenende mit dem Jochblech 28 am Befestigungsabschnitt 32 verbunden. Die Verbindung erfolgt ebenfalls vorzugsweise durch Schutzgas- oder Plasmaschweißen.

Das parallel zum Befestigungsabschnitt 32 verlaufende Schenkelteil des Kontaktelementes 7 ist bereichsweise mit Aussparungen versehen um mit Teilen des Jochbleches 28 ineinanderzugreifen. Hierdurch wird äußerst platzsparend gebaut.

Im unteren Bereich des Teileträgers 5 wird ein Slotmotor 47 vormontiert.

In einer besonders bevorzugten Ausführungsform ist die Auslöseeinheit ausschließlich durch Verklebung im Gehäuse 12 fixiert (d.h. ohne Verschraubung, Verrastung, Verspannung oder dergleichen). Als besonders geeignete Klebestellen haben sich Fortsätze an den spannungführenden Teilen erwiesen. In der dargestellten Ausführungsform sind mindestens ein erster Klebefortsatz K1 an der Verbindungszone 19 des Anschlußstückes 6, ein zweiter Klebefortsatz K2 an der mit dem Jochblech 28 verbundenen Zunge 33 und ein dritter und vierter Klebefortsatz K3, K4 am Jochblech 28 selbst, im Eckbereich von Seitenschenkel 29 und Querschenkel 30, angeordnet.

Der Stromfluß in den, an dem Teileträger 5 angeordneten Teilen erfolgt von dem unteren Schenkel des Anschlußstückes 6 bis zu der Schweißverbindung Verbindungszone 19 / Heizelement 22, anschließend in das Heizelement 22 bis zu der Schweißverbindung Heizelement 22 / Bimetall 8, anschließend über das Bimetall 8 bis zu der Schweißverbindung Bimetall 8 / Jochblech 28, anschließend über den Befestigungsabschnitt 32 des Jochblechs 28 bis zu der Schweißverbindung Befestigungsabschnitt 32 / Auslösespule 38, anschließend über die Wicklung der Auslösespule 38 bis zu der Schweißverbindung Auslösespule 38 / Kontaktelement 7 in das Kontaktelement 7 zur Weiterführung des Stromes über das mit dem Kontaktelement 7 zusammenwirkende bewegliche Kontaktelement.

Fig.3a zeigt eine vormontierbare Einheit mit einem Aufnahmekörper 60, einem Magnetanker 62 und einem Federelement 64 in einer Explosionsdarstellung.

Der Magnetanker 62 weist ein erstes Teil MA₁, ein zweites Teil MA₂, und ein drittes Teil MA₃ auf, wobei das zweite Teil MA₂ zwischen dem ersten Teil MA₁ und dem dritten Teil MA₃ angeordnet ist.

Der Magnetanker 62 ist im wesentlichen stabförmig ausgebildet, wobei sein unterer Teil MA₁ einen nahezu quadratischen Querschnitt aufweist und sein oberer Teil MA₂ als stiftförmiger Fortsatz deutlich geringeren und insbesondere kreisrunden Querschnitts ausgebildet ist. Dabei ist der obere Teil MA₂ mit Vorteil nicht zentrisch, sondern aus der Achsmitte des Ankers 62 versetzt angeordnet. An seinem freien Ende ist der obere Teil MA₂ durch ein vorzugsweise plattenartiges Kopfstück 63 erweitert. Der Magnetanker 62 besteht aus einem magnetisierbaren Material.
Der Magnetankerkörper (mit Ausnahme des Kopfstückes 63) kann z.B. auf einfache Weise aus einem Vierkantprofil gedreht werden. Dabei kann durch Zentrierung des Materials in der Mittelachse des Vierkantprofils, der untere Teil MA₁ und bei Zentrierung des Materials aus der Profilmitte versetzt, der obere Teil MA₂ gefertigt (z.B. durch Drehen auf einer Drehbank) werden.

Der Aufnahmekörper 60 besteht aus Isolierstoff und dient der Aufnahme des Magnetankers 62 und des Federelementes 64. Dabei ist der Magnetanker 62 längsbeweglich in dem, im wesentlichen röhrenförmig ausgebildeten, Aufnahmekörper 60 gelagert. Durch das Federelement 64, welches vorzugsweise als Drehfeder ausgebildet ist und ebenfalls in, beziehungsweise an, dem Aufnahmekörper 60 angeordnet ist, ist der Magnetanker 62 entgegen seiner Auslösebewegungsrichtung (hier: nach unten) mit einer Federkraft beaufschlagt. Hierfür stützt sich die Drehfeder mit ihrem einen freien Ende an einem Widerlager 66 des Aufnahmekörpers 60 ab. Mit ihrem anderen freien Ende hintergreift die Drehfeder das Kopfstück 63 des Magnetankers 62 und beaufschlagt diesen hierdurch mit einer Federkraft entgegen seiner Auslösebewegungsrichtung.

Das an dem Kopfstück 63 greifende Ende des Federelementes 64 greift auf einen freien Bereich 80 des zweiten Teils MA₂ in der Nähe der Achsmitte des Magnetankers 62. Auf den freien Bereich 80 des zweiten Teils MA₂, in der Nähe der Achsmitte des Magnetankers 62 ist auch ein Auslöseelement 81 einer Auslösebrücke angeordnet. Das Auslöseelement 81 ist hakenförmig.

Der Aufnahmekörper 60 besteht im wesentlichen aus einem unteren, rohrförmigen Abschnitt I und einem Kopfabschnitt II.

Der Abschnitt I dient in seinem oberen Teil I₁ der Führung des Magnetankers 62 und in seinem unteren Teil I₂ der Befestigung innerhalb des Schnellauslösers 10. In seinem oberen Teil I₁ weist der Aufnahmekörper 60 in Anpassung an den unteren Teil MA₂ des Magnetankers 62 den Kreisquerschnitt verengende Wandungsbereiche auf (gemäß Fig. 3b). In seinem unteren randoffenen Teil I₂ ist der Aufnahmekörper 60 in seinem Inneren in Anpassung an den Querschnitt des Magnetankers 62, insbesondere kreisrund, ausgebildet (Fig.3c).

Für die Montage des Magnetankers 62 in dem Aufnahmekörper 60 wird der Magnetanker 62 mit seinem Kopfstück 63 voran, von unten in den unteren Teil I₂ des Aufnahmekörpers 60 eingeführt. In einer vormontierten Ruheposition wird der Magnetanker 62 innerhalb des Aufnahmekörpers 60 durch ein freies, unter das Kopfstück 63 des Magnetankers 62 greifendes, Ende der Drehfeder entgegen der Auslösebewegungsrichtung vorgespannt. Hierbei wird der Magnetanker 62 durch die zwischen oberem und unteren Teil des Magnetankers 62 gebildete Übergangsebene MA_{Ü}, die mit einem insbesondere kreisringförmigen Widerlager im Inneren des Aufnahmekörpers 60 zusammenwirkt in seinem Verschiebeweg entgegen der Auslösebewegungsrichtung begrenzt. Auf diese Weise ist der in der vormontierten Einheit (60, 62, 64) gelagerte Magnetanker 62 zwischen der beschrieben Ruheposition und einer in Auslösebewegungsrichtung befindlichen Auslöseposition beweglich gelagert. Die Auslöseposition wird bei Auftreten einer bestimmten Magnetfeldstäke und damit bei einer bestimmten Kurzschlußstromhöhe erreicht, indem der längsbeweglich gelagerte Magnetanker 62 und der feststehende Magnetkern 68 durch das erzeugte Magnetfeld magnetisiert werden und sich durch die magnetische Wirkung anziehen. Der bei einer bestimmten Stromstärke erreichbare Verschiebeweg des Magnetankers 62 und die Federkraft, mit der der Magnetanker 62 entgegen der Auslösebewegungsrichtung vorgespannt ist, stehen in Wechselwirkung. So ist durch die Dimensionierung der Drehfeder der Grenzstrom einstellbar, bei dem der Schnellauslöser 10 auslösen soll. Für den Auslösevorgang wirkt (schlägt) der Magnetanker 62 auf einen, bereichsweise im Magnetkem 68 geführten, Schlaganker 69.

Gemäß Fig.4 wird der Aufnahmekörper 60 zur Befestigung am Schnellauslöser 10 mit seinem unteren offenen Ende des Abschnittes I durch eine Öffnung 29a des Seitenschenkels 29 auf den Magnetkern 68 des Schnellauslösers 10 lösbar aufgesteckt (kraftschlüssig). Hierdurch wird eine einfache Austauschbarkeit der vormontierbaren Einheit bestehend aus Aufnahmekörper 60, Magnetanker 62 und Federelement 64 gewährleistet. Dies hat eine erleichterte Montage sowie eine vereinfachte Dimensionierung der Schaltgeräte bezüglich ihrer Ansprechwerte für Kurzschlußströme zur Folge. Damit die Einheit 60, 62, 64 verdrehsicher im Kurzschlußauslöser 10 fixiert ist, weisen der Aufnahmekörper 60 und der Seitenschenkel 29 entsprechende Verdrehsicherungsmittel 70, 71 auf. Hierfür ist der Aufnahmekörper 60 vorzugsweise mit einem umfänglich angeordneten nach außen gerichteten Fixierungsfortsatz ausgebildet, währen der Seitenschenkel 29 in seiner Öffnung 29a eine mit dem Fixierungsfortsatz zusammenwirkende Ausnehmung aufweist.

Wie in Fig. 11 zu sehen ist, ist das Auslöseelement 92 von einem Übersetzungsglied 96 betätigbar ist, welches die auf die Auslösebrücke 90 wirkende Hubbewegung durch ein Übersetzungsverhältnis kleiner 1:1 überträgt. D.h., daß die Hubbewegung des Magnetankers kann größer sein, als die eigentlich erforderliche Hubbewegung. Die an die Schnittstelle 91 für den Hilfsbaustein wirkende Hubbewegung wird reduziert

Das Übersetzungsglied 96 ist ein als Federende des Federelementes 64 ausgebildeter Betätigungshebel 93.

Der Betätigungshebel 93 liegt an seinem Betätigungsende 94 an einem Kopfstück 63 des Magnetankers 62 unter Federwirkung an, wobei das Auslöseelement 92 mit einem Betätigungspunkt 95 in Wirkverbindung steht und wobei der Betätigungspunkt 95 des Betätigungshebels 93 zwischen dem Betätigungsende 94 und dem Hebeldrehpunkt 97 angeordnet ist.

Durch die Erfindung ist es möglich die Winkelstellung derart zu reduzieren, daß die wirksame Wegstrecke der Schnittstelle von 6mm auf 4,2 mm reduziert wird. Die Auslösebrücke weist eine schwenkbare Zunge auf, die die Ausgelöstmeldung angibt. Die Wegstrecke ist der Hub, den die Zunge ausführt.

### Bezugszeichenliste

- Schaltgerät: 1
- Teileträger: 5
- Anschlußstück: 6
- Kontaktelement: 7
- Bimetall: 8
- Überstromauslöser: 9
- Schnellauslöser: 10
- Drehkopf: 11
- Gehäuse: 12
- Gehäuseteile: 13, 14, 15
- Kabeleinführungsöffnungen: 16
- Kabelklemme: 17
- unterer Schenkel: 18
- Verbindungszone: 19
- oberer Schenkel: 21
- Heizelement: 22
- Fixierungszapfen: 23
- Jochblech: 28
- Seitenschenkel: 29, 31
- Querschenkel: 30
- Befestigungs-Abschnitt: 32
- Zunge: 33
- Auslösespule: 38

- Aufnahmekörper: 60
- Magnetanker: 62
- Kopfstück: 63
- Federelement: 64
- Widerlager: 66
- Magnetkern: 68
- Schlaganker: 69
- Verdrehsicherungsmittel: 70, 71
- freien Bereich: 80
- Auslöseelement: 81
- Auslösebrücke: 90
- Schnittstelle: 91
- Auslöseelement: 92
- Betätigungshebel: 93
- Betätigungsende: 94
- Betätigungpunkt: 95
- Übersetzungsglied: 96
- Hebeldrehpunkt: 97

## Patentansprüche

1. Elektrisches Schutzschaltgerät (1), insbesondere Motorschutzschalter, mit einem Gehäuse (12) aus Isolierstoff, einer Schaltkontaktanordnung, einer Auslöseeinheit mit einem elektromagnetischen Schnellauslöser (10) umfassend eine Auslösespule (38), einen Magnetkern (68), einen Magnetanker (62), wobei der Magnetanker (62) längsbeweglich in einem Aufnahmekörper (60) gelagert ist und von einem Federelement (64) entgegen seiner Auslösebewegung beaufschlagt wird, einen Schlaganker (69), einer auf eine Schaltschloss wirkende und von dem Magnetanker (62) betätigbare Auslösebrücke (90) mit einem Auslöseelement (92), und einer mit der Auslösebrücke (90) verbundenen Schnittstelle (91) für einen Hilfsbaustein, wobei das Auslöseelement (92) von einem Betätigungshebel (93) betätigbar ist, **dadurch gekennzeichnet, dass** der Betätigungshebel (93) als Federende des Federelementes (64) ausgebildet ist und dass der Betätigungshebel (93) die auf die Auslösebrücke (90) wirkende Hubbewegung durch ein Übersetzungsverhältnis kleiner als 1:1 überträgt.

2. Schutzschaltgerät nach Anspruch 2, **dadurch gekennzeichnet, dass** das Federelement (64) eine Drehfeder ist.

3. Schutzschaltgerät nach einem der vorherigen Ansprüche, **dadurch gekennzeichnet, dass** der Betätigungshebel (93) an seinem Betätigungsende (94) an einem Kopfstück (63) des Magnetankers (62) unter Federwirkung anliegt und dass das Auslöseelement (92) mit einem Betätigungspunkt (95) in Wirkverbindung steht, wobei der Betätigungspunkt (95) des Betätigungshebels (93) zwischen dem Betätigungsende (94) und dem Hebeldrehpunkt (97) angeordnet ist.

4. Schutzschaltgerät nach einem der vorherigen Ansprüche, **dadurch gekennzeichnet, dass** der Magnetanker (62) ein erstes Teil (MA₁), ein zweites Teil (MA₂), und ein drittes Teil (MA₃) aufweist, dass das zweite Teil (MA₂) zwischen dem ersten Teil (MA₁) und dem dritten Teil (MA₃) angeordnet ist, dass das zweite Teil (MA₂) als stiftförmiger Fortsatz mit deutlich geringerem Querschnitt als das erste Teil (MA₁) ausgebildet ist, dass das zweite Teil (MA₂) nicht zentrisch, sondern aus der Achsmitte des Magnetankers (62) versetzt angeordnet ist, dass das dritte Teil (MA₃) als Kopfstück (63) ausgebildet ist, an dem sich das Federelement (64) abstützt, dass das Federelement (64) zumindest teilweise im Bereich des zweiten Teils (MA₂) angeordnet ist und dass das dritte Teil (MA₃) als plattenartiges Kopfstück (63) ausgebildet ist.

5. Schutzschaltgerät nach dem vorherigen Anspruch, **dadurch gekennzeichnet, dass** das erstes Teil (MA₁), das zweite Teil (MA₂), und das dritte Teil (MA₃) zu einem einzigen Magnetankerkörper einstückig verbunden sind, dass der zweite Teil (MA₂) des Magnetankerkörpers aus einem Vierkantprofil in der Weise gedreht wird, dass bei der Zentrierung die Mittelachse des Vierkantprofils aus der Profilmitte versetzt angeordnet ist.

6. Schutzschaltgerät nach einem der Ansprüche 4 oder 5, **dadurch gekennzeichnet, dass** das Federelement (64) in oder an dem Aufnahmekörper (60) angeordnet ist, wobei der Magnetanker (62) entgegen seiner Auslösebewegungsrichtung mit einer Federkraft beaufschlagt, wobei sich das Federelement (64) mit seinem freien Ende an einem Widerlager (66) des Aufnahmekörpers (60) abstützt, und dass das Federelement (64) mit seinem anderen freien Ende ein Kopfstück (63) des Magnetankers (62) greift und der Magnetanker (62) hierdurch mit einer Federkraft entgegen seiner Auslösebewegungsrichtung beaufschlagt wird.

7. Schutzschaltgerät nach einem der Ansprüche 5 oder 6, **dadurch gekennzeichnet, dass** das an dem Kopfstück (63) angreifende Ende des Federelementes (64) auf einen freien Bereich (80) des zweiten Teils (MA₂) in der Nähe der Achsmitte des Magnetankers (62) greift und dass auf einen freien Bereich (80) des zweiten Teils (MA₂), in der Nähe der Achsmitte des Magnetankers (62) ein Auslöseelement (81) einer Auslösebrücke (90) angeordnet ist.

8. Schutzschaltgerät nach einem der vorherigen Ansprüche, **dadurch gekennzeichnet, dass** Auslöseelement (81) hakenförmig ist.

9. Schutzschaltgerät nach einem der vorherigen Ansprüche, **dadurch gekennzeichnet, dass** der Magnetanker (62) in seinem unteren Teil (MA1) und der Aufnahmekörper (60) in seinem, den unteren Teil (MA1) führenden Teil (I1) in Anpassung aneinander derart ausgebildet sind, dass der Magnetanker (62) unverdrehbar im Aufnahmekörper (60) geführt ist.

## Claims

1. Electrical circuit breaker (1), in particular a motor circuit breaker, having a dielectric enclosure (12), a switching contact arrangement, a tripping unit with an electromagnetic quick-action release (10) comprising a tripping coil (38), a magnet core (68), a magnet armature (62) (with the magnet armature (62) being mounted in a holding body (60) such that it can move longitudinally), and is acted on in the opposite direction to its tripping movement by a spring element (64), an impact armature (69), a tripping link (90), which acts on a latching mechanism, can be operated by the magnet armature (62) and has a tripping element (92), and an interface (91), which is connected to the tripping link (90), for an auxiliary module, in which case the tripping element (92) can be operated by an operating lever (93) **characterized in that** the operating lever (93) is in the form of a spring end of the spring element (64), and **in that** the operating lever (93) transmits the linear movement acting on the tripping link (90) with a step-ratio of less than 1:1.

2. Circuit breaker according to Claim 2, **characterized in that** the spring element (64) is a rotary spring.

3. Circuit breaker according to one of the preceding claims, **characterized in that** the operating end (94) of the operating lever (93) rests on a head piece (63) of the magnet armature (62) with a spring effect, and **in that** the tripping element (92) is operatively connected to an operating point (95), with the operating point (95) of the operating lever (93) being arranged between the operating end (94) and the lever fulcrum (97).

4. Circuit breaker according to one of the preceding claims, **characterized in that** the magnet armature (62) has a first part (MA₁), a second part (MA₂) and a third part (MA₃), **in that** the second part (MA₂) is arranged between the first part (MA₁) and the third part (MA₃), **in that** the second part (MA₂) is a projection, in the form of a pin, with a considerably smaller cross section than the first part (MA₁), **in that** the second part (MA₂) is not arranged centrally, but offset from the axis centre of the magnet armature (62), **in that** the third part (MA₃) is in the form of a headpiece (63) on which the spring element (64) is supported, **in that** at least part of the spring element (64) is arranged in the area of the second part (MA₂), and **in that** the third part (MA₃) is a headpiece (63) in the form of a plate.

5. Circuit breaker according to the preceding claim, **characterized in that** the first part (MA₁), the second part (MA₂) and the third part (MA₃) are integrally connected to form a single magnet armature body, **in that** the second part (MA₂) of the magnet armature body is turned from a quadrilateral profile in such a way that, during the centring process, the centre axis of the quadrilateral profile is arranged offset from the profile centre.

6. Circuit breaker according to one of Claims 4 or 5, **characterized in that** the spring element (64) is arranged in or on the holding body (60), with a spring force acting on the magnet armature (62) in the opposite direction to its tripping movement direction, with the free end of the spring element (64) being supported on an opposing bearing (66) on the holding body (60), and **in that** the other free end of the spring element (64) grips a headpiece (63) of the magnet armature (62) so that a spring force in the opposite direction to its tripping movement direction is applied to the magnet armature (62).

7. Circuit breaker according to one of Claims 5 or 6, **characterized in that** that end of the spring element (64) which acts on the headpiece (63) acts on a free area (80) of the second part (MA₂) in the vicinity of the axis centre of the magnet armature (62), and **in that** a tripping element (81) of a tripping link (90) is arranged on a free area (80) of the second part (MA₂), in the vicinity of the axis centre of the magnet armature (62).

8. Circuit breaker according to one of the preceding claims, **characterized in that** the tripping element (81) is in the form of a hook.

9. Circuit breaker according to one of the preceding claims, **characterized in that** the lower part (MA₁) of the magnet armature (62) and that part (I1) of the holding body (60) which guides the lower part (MA₁) are designed to match one another such that the magnet armature (62) is guided in the holding body (60) such that it cannot rotate.

## Revendications

1. Disjoncteur de protection électrique (1), notamment disjoncteur de protection pour moteur, comprenant un boîtier (12) en matériau isolant, un agencement de contacts de commutation, une unité de déclenchement avec un déclencheur instantané électromagnétique (10) comprenant une bobine de déclenchement (38), un noyau magnétique (68), une armature d'aimant (62), l'armature d'aimant (62) étant montée de manière déplaçable longitudinalement dans un corps de logement (60) et étant sollicitée à l'encontre de son mouvement de déclenchement par un élément de ressort (64), une armature frappante (69), un pont de déclenchement (90) agissant sur un verrou de maintien et pouvant être actionné par l'armature d'aimant (62), avec un élément de déclenchement (92) et une interface (91) reliée au pont de déclenchement (90) pour un module auxiliaire, l'élément de déclenchement (92) pouvant être actionné par un levier d'actionnement (93), **caractérisé en ce que** le levier d'actionnement (93) est réalisé sous la forme d'une extrémité de ressort de l'élément de ressort (64) et **en ce que** le levier d'actionnement (93) transmet le mouvement de levée agissant sur le pont de déclenchement (90) par un rapport de transmission inférieur à 1:1.

2. Disjoncteur de protection selon la revendication 2, **caractérisé en ce que** l'élément de ressort (64) est un ressort de torsion.

3. Disjoncteur de protection selon l'une quelconque des revendications précédentes, **caractérisé en ce que** le levier d'actionnement (93) s'applique à son extrémité d'actionnement (94) contre une partie de tête (63) de l'armature d'aimant (62) sous l'effet du ressort et **en ce que** l'élément de déclenchement (92) est en liaison coopérante avec un point d'actionnement (95), le point d'actionnement (95) du levier d'actionnement (93) étant disposé entre l'extrémité d'actionnement (94) et le pivot (97) du levier.

4. Disjoncteur de protection selon l'une quelconque des revendications précédentes, **caractérisé en ce que** l'armature d'aimant (62) présente une première partie (MA₁), une deuxième partie (MA₂) et une troisième partie (MA₃), **en ce que** la deuxième partie (MA₂) est disposée entre la première partie (MA₁) et la troisième partie (MA₃), **en ce que** la deuxième partie (MA₂) est réalisée sous la forme d'une saillie en forme de goupille avec une section transversale nettement inférieure à la première partie (MA₁), **en ce que** la deuxième partie (MA₂) est disposée non pas centralement, mais de manière décalée du centre axial de l'armature d'aimant (62), **en ce que** la troisième partie (MA₃) est réalisée sous la forme d'une partie de tête (63) contre laquelle s'appuie l'élément de ressort (64), **en ce que** l'élément de ressort (64) est disposé au moins en partie dans la région de la deuxième partie (MA₂) et **en ce que** la troisième partie (MA₃) est réalisée sous la forme d'une partie de tête (63) de type plaque.

5. Disjoncteur de protection selon la revendication précédente, **caractérisé en ce que** la première partie (MA₁), la deuxième partie (MA₂) et la troisième partie (MA₃) sont assemblées d'une seule pièce pour former un corps d'armature d'aimant unique, **en ce que** la deuxième partie (MA₂) du corps d'armature d'aimant est tournée à partir d'un profilé à quatre pans, de telle manière que lors du centrage, l'axe central du profilé à quatre pans soit décalé du centre du profilé.

6. Disjoncteur de protection selon l'une quelconque des revendications 4 ou 5, **caractérisé en ce que** l'élément de ressort (64) est disposé dans ou sur le corps de logement (60), l'armature d'aimant (62) étant sollicitée par une force de ressort à l'encontre de sa direction de mouvement de déclenchement, l'élément de ressort (64) s'appuyant avec son extrémité libre contre une butée (66) du corps de logement (60), et **en ce que** l'élément de ressort (64) vient en prise avec son autre extrémité libre avec une partie de tête (63) de l'armature d'aimant (62) et **en ce que** l'armature d'aimant (62) est de ce fait sollicitée par une force de ressort à l'encontre de sa direction de mouvement de déclenchement.

7. Disjoncteur de protection selon l'une quelconque des revendications 5 ou 6, **caractérisé en ce que** l'extrémité de l'élément de ressort (64) venant en prise sur la partie de tête (63) vient en prise sur une région libre (80) de la deuxième partie (MA₂) à proximité du centre axial de l'armature d'aimant (62) et **en ce qu'**un élément de déclenchement (81) d'un pont de déclenchement (90) est disposé sur une région libre (80) de la deuxième partie (MA₂), à proximité du centre axial de l'armature d'aimant (62).

8. Disjoncteur de protection selon l'une quelconque des revendications précédentes, **caractérisé en ce que** l'élément de déclenchement (81) est en forme de crochet.

9. Disjoncteur de protection selon l'une quelconque des revendications précédentes, **caractérisé en ce que** l'armature d'aimant (62), au niveau de sa partie inférieure (MA₁), et le corps de logement (60), au niveau de sa partie (I1) guidant la partie inférieure (MA₁), sont réalisés de manière adaptée l'un à l'autre de telle sorte que l'armature d'aimant (62) soit guidée dans le corps de logement (60) sans pouvoir tourner.
